# FASCICULE DE BREVET EUROPEEN

(11) **EP 1 777 364 B1**
(45) Date de publication et mention de la délivrance du brevet: **14.08.2013**
(21) Numéro de dépôt: 06020899.8
(22) Date de dépôt: 05.10.2006
(51) Int. Cl.: E06B 7/205

(54) **Plinthe ou bas de porte assurant l'étanchéité par des moyens magnétiques combinés**
Magnetische Fussleiste oder Türschwelle
Magnetic plinth or door seal

(30) Priorité: 21.10.2005 FR 0510783
(43) Date de publication de la demande: 25.04.2007
(73) Titulaire: Sorlin, Bernard, 69760 Limonest (FR)
(72) Inventeur: Sorlin, Bernard, 69760 Limonest (FR)
(74) Mandataire: Richebourg, Michel François

(56) Documents cités:
- EP-A- 0 216 022
- US-A- 1 795 853
- US-A- 5 706 607
- PATENT ABSTRACTS OF JAPAN vol. 1996, no. 11, 29 novembre 1996 (1996-11-29) -& JP 08 189264 A (YOSHIDA EIJI), 23 juillet 1996 (1996-07-23)

## Description

### Domaine technique :

La présente invention concerne une plinthe de bas de porte assurant l'étanchéité par un procédé magnétique ; elle a plus particulièrement pour objet de constituer un dispositif de bas de porte comprenant deux éléments magnétiques spécifiques coopérant ensemble lors de la fermeture de la porte (voir par exemple JP 081 89 264) qui divulgue une plinthe selon la préambule de la revendication 1).

### Art antérieur et problème technique:

Pour réaliser un dispositif de ce genre, on a déjà proposé un élément d'étanchéité à aimantation permanente qui s'étend en une seule pièce sur toute la longueur du bas de la porte.

Un tel type de dispositif est, par exemple, décrit dans le brevet EP 0 216 022 ou DE3533782, et fait intervenir un dispositif magnétique comportant un bas de porte magnétique et un élément magnétique mobile logé dans le seuil de porte, dans une cavité *ad hoc :* en position de fermeture de la porte, l'élément magnétique porté par le bas de porte attire l'élément mobile et réalise leur jonction ; il s'avère que cette solution présente certains inconvénients majeurs:
- en position basse, un élément inférieur en forme de M repose dans le logement qui est une rainure de section rectangulaire. Toutefois, il existe un interstice vertical situé de part et d'autre de la partie semi-souple mobile, interstice où s'infiltrent les eaux de lavage ainsi que la poussière, qui altère et amenuisent l'étanchéité assurée par la coopération des deux éléments et finissent rapidement par entraver le fonctionnement du système, l'étanchéité n'étant alors plus assurée.

Ainsi, à cause de l'infiltration d'eau et de poussière ou autres débris, cette solution présente l'inconvénient de créer une résistance à la fermeture et à l'ouverture de ladite porte et un fonctionnement incertain après une utilisation même assez courte.

De plus ce Joint de porte présente inconvénient suivant: le seuil ne respecte pas un rapport de guidage approprié entre la hauteur et la largeur, et ceci forme donc un procédé « anti-mécanique » qui au fil du temps est une source de coincement et provoque un fonctionnement incertain après une utilisation prolongée.

Cet inconvénient est grave car, dans les habitations privées, l'absence d'étanchéité fait que le dispositif ne remplit plus la fonction souhaitée, et oblige à un démontage, nettoyage etc... fastidieux ; de plus, si l'élément mobile se coince en position « semi-sorti » il constitue un obstacle qui peut provoquer des chutes de personnes.

Dans les locaux industriels ou de bureaux, une mauvaise étanchéité peut créer un danger grave sur une porte coupe-feu (ou même sur une porte classique, en créant un appel d'air imprévu en cas d'incendie). Cet inconvénient est aggravé par la forte densité de poussières et de petits débris que l'on trouve dans de tels locaux.

L'invention a donc plus particulièrement pour but de supprimer ces inconvénients graves dont, bien qu'ils soient bien connus, la profession s'est accommodée depuis environ 20 ans.

### Description de l'invention :

La plinthe selon l'invention est du type comportant de manière générale la coopération de deux éléments magnétiques comme défini par la revendication 1, et comme défini par la revendication 1 comprend au moins les trois éléments ci-dessous:
1°) un profilé rigide et statique en aluminium 1 non magnétique et fixé au sol 2 (ou équivalent) entre les chambranles de la porte, et comportant une gorge 3 ménagée dans le sol;
2°) au moins un profilé et statique « magnétique » 4 fixé en sous-face de la porte 5 (ou équivalent);
3°) un autre profilé « magnétique » 6 mais mobile verticalement (flèches V ) dans les deux sens, et de géométrie adaptée pour se loger (en position porte ouverte) dans la gorge du profilé en aluminium (ou équivalent), et comportant à sa partie supérieure un élément formant « chapeau » 7 c'est-à-dire un élément qui :
   - ne se loge pas dans la gorge 3 mais au contraire forme une protubérance au niveau de cette gorge, au dessus du sol ;
   - comporte deux ailes latérales 8 venant en recouvrement au moins partiel des parties latérales 9 du profilé fixe 1 ;
   - de géométrie et dimensions adaptées pour être compatibles avec le jeu existant entre le bas de porte et le sol, pour être capable de rejoindre dans le mouvement vertical V le profilé 4 fixé sous le bas de porte, pour ne pas constituer un obstacle dangereux au franchissement du seuil de porte, et pour que ses parois latérales 10 soient guidées dans leur mouvement vertical par les parois intérieures latérales 11 de ladite gorge 3.

Les deux ailes 8 ont une section droite inclinée en biseau vers l'extérieur de la porte.

Ce qui précède est représenté sur la figure 1 annexée.

Sur cette option non limitative, le profilé 6 comporte trois « branches » verticales 13.

Selon encore un mode de réalisation particulier, les deux profilés 4 et 6 sont semi-rigides, ce qui est le mode préféré de réalisation.

Selon une option moins préférée, ils sont constitués en une matière rigide.

Selon encore une option non préférée, l'un est rigide et l'autre semi-rlgide.

Comme on le verra ci-dessous, le vocable « magnétiques » couvre toutes les options qui seront immédiatement accessibles à l'homme de métier pour conférer des propriétés magnétiques suffisantes aux profilés 4 et 6, c'est-à-dire notamment magnétisation d'une masse plastique par des particules magnétiques, fixation d'au moins un aimant à la surface du ou des profilés considérés, et autres options.

Selon un mode de réalisation, les profilés 4 et 6 sont constitués d'une matière plastique ou polymère chargée de particules magnétiques, de densité et de polarité adaptées pour que le rapprochement (par fermeture de la porte) des profilés 4 et 6 provoque le mouvement V du profilé 6 vers le haut, et sa jonction, formant une étanchéité, avec le profilé 4.

Ladite matière plastique ou polymère sera de préférence choisie parmi:
- les PUR (polyuréthannes),
- les PVC (chlorure de polyvinyles),
- les PEHD et PEBD (polyéthylènes haute et basse densité).

Selon encore un mode de réalisation particulier, figure 2, le profilé 6 comporte au moins un, de préférence deux ou trois aimants 12 noyés dans une masse non magnétique, aimants qui coopèrent avec le profilé magnétique 4.

Selon encore un mode de réalisation particulier, non représenté, le profilé 4 comporte au moins un, de préférence deux ou trois aimants noyés dans une masse non magnétique, aimants qui coopèrent avec le profilé 6.

Selon encore un mode de réalisation particulier, le profilé 6 porte sur ses deux arêtes latérales 15, au niveau des ailes 8, au moins une lèvre 14 qui forme une étanchéité supplémentaire par appui contre le côté ou face 16 de la porte; de préférence cette lèvre sera disposée du côté où la porte ne s'ouvre pas, afin de ne pas s'opposer à sa fermeture.

Selon encore un mode de réalisation particulier, figure 4, la partie supérieure du profilé 6 porte une couche mince ou « peau » (de l'ordre du mm) de mousse souple (magnétique ou non) qui, dans le mouvement V , viendra s'écraser et se comprimer contre le profilé 4. Dans ce cas, Il peut être préférable que le profilé 4 soit rigide afin de favoriser l'écrasement.

Cette couche mince de mousse souple peut être remplacée par un ou plusieurs bourrelets en mousse souple, magnétique ou non, de faible épaisseur, de l'ordre du mm, répartis sur la surface supérieure du profilé 6 (option non représentée).

Une telle mousse sera par exemple un PUR moussé.

Selon encore un mode de réalisation particulier, le profilé 4 et le profilé 6 présentent, l'un une gorge 16 et l'autre une protubérance 19, de géométrie et dimensions adaptées pour s'encastrer l'une dans l'autre à la fermeture.

Selon une option, on prévoit un contact électrique 20 sur le profilé 4, correspondant à un contact électrique 21 sur le profilé 6 le contact correct ou l'enclenchement correct des profilés 6 et 4 fermant le circuit électrique et allumant par exemple un voyant lumineux signalant une étanchéité correcte, ceci notamment dans les locaux industriels ou de bureaux, notamment les zones sensibles. Ces contacts ont été représentés sur la figure 4, mais peuvent naturellement être installés sur toutes les options.

Le « chapeau », y compris les ailes 8, qui épouse et repose parfaitement sur le seuil 1, empêchant ainsi la poussière et l'eau de s'infiltrer puisque l'Interstice vertical n'existe plus de part et d'autre du susdit joint de porte.

Le profilé (de préférence aluminium) 1 , est munis de guidages 11, harmonisés avec l'élément magnétique mobile 6, de façon à établir un rapport hauteur/ largeur apte à favoriser le fonctionnement harmonieux et durable dans le temps.

Comme on le verra ci-dessous, le mode préféré comporte une gorge 3 qui est en fait composée de plusieurs logements.

Dans un exemple, la plinthe de bas de porte a été représentée sous sa forme la plus simple: elle comprend un profité rigide et statique, de préférence en aluminium fixé au sol (ou équivalent), appelé seuil, ainsi qu'un profilé semi-rigide et statique ayant une aimantation apportée par un élément d'aimant fixé en sous-face de la porte (ou équivalent) et un autre profilé semi-rigide mais mobile en matériau magnétique venant se loger dans la gorge du profilé en aluminium (ou équivafent).

Le seuil profilé est un profilé bombé comportant en son centre au moins 3 gorges.

Le profilé est un joint magnétique mobile muni d'un « chapeau » reposant directement sur le seuil empêchant ainsi la création d'un interstice entre ledit profil et ledit seuil . Il est aussi muni de trois jambes ou « branches », tel que le montre la figure 5 , qui se « glissent » dans les gorges du dit seuil, les géométries et dimensions des diverses pièces étant adaptées pour une parfaite coopération dans le mouvement vertical V et aussi pour assurer un très bon guidage vertical du profilé mobile.

Dans cet exemple, le profilé semi-rigide et statique 40 en matériau magnétique fixé en sous-face de la porte a une forme convexe et coopère ainsi avec le profilé semi-rigide mais mobile en matériau magnétique qui lui a une forme concave favorisant ainsi la cohésion des deux éléments.

Le « chapeau » anti-poussière dont les ailes 8, qui coopèrent avec le seuil dans le but d'assurer l'étanchéité, est de forme plus ou moins arrondie mais peut-être aussi réalisé avec une pente et comporter un seul rebord, de préférence deux et de taille 555, mais la taille peut-être tout à fait différente.

## Revendications

1. Plinthe du type comportant de manière générale la coopération de deux éléments magnétiques, comprendant au moins les trois éléments ci-dessous :
1°) un profilé rigide et statique en aluminium (1) non magnétique et fixé au sol (2) entre les chambranles de la porte, et comportant une gorge (3) ménagée dans le sol ;
2°) au moins un profilé et statique « magnétique » (4) fixé en sous-face de la porte (5);
3°) un autre profilé « magnétique » (6) mais mobile verticalement (flèches V) dans les deux sens, et de géométrie adaptée pour se loger en position porte ouverte dans la gorge du profilé en aluminium, et comportant à sa partie supérieure un élément formant « chapeau » (7) c'est-à-dire un élément qui
- ne se loge pas dans la gorge (3) mais au contraire forme une protubérance au niveau de cette gorge, au dessus du sol ;
- comporte deux ailes latérales (8) venant en recouvrement au moins partiel des parties latérales (9) du profilé fixe (1);
- de géométrie et dimensions adaptées pour être compatibles avec le jeu existant entre le bas de porte et le sol, pour être capable de rejoindre dans le mouvement vertical (V) le profilé (4) fixé sous le bas de porte, pour ne pas constituer un obstacle dangereux au franchissement du seuil de porte, et pour que ses parois latérales (10) soient guidées dans leur mouvement vertical par les parois intérieures latérales (11) de ladite gorge (3), **caractérisée en ce que** les deux ailes (8) ont une section droite inclinée en biseau vers l'extérieur de la porte.

2. Plinthe selon la revendication 1, **caractérisée en ce que** le profilé (6) comporte trois « branches » verticales (13).

3. Plinthe selon l'une quelconque des revendications 1 à 2, **caractérisée en ce que** les deux profilés (4) et (6) sont semi-rigides.

4. Plinthe selon l'une quelconque des revendications 1 à 2, **caractérisée en ce que** les deux profilés sont constitués en une matière rigide.

5. Plinthe selon l'une quelconque des revendications 1 à 2, **caractérisée en ce que** l'un des profilés est rigide et l'autre semi-rigide.

6. Plinthe selon l'une quelconque des revendications 1 à 5, **caractérisée en ce que** les profilés (4) et (6) sont constitués d'une matière plastique ou polymère chargée de particules magnétiques, de densité et de polarité adaptées pour que le rapprochement (par fermeture de la porte) des profilés (4) et (6) provoque le mouvement (V) du profilé (6) vers le haut, et sa jonction, formant une étanchéité, avec le profilé (4).

7. Plinthe selon l'une quelconque des revendications 1 à 6, **caractérisée en ce que** ladite matière plastique ou polymère sera de préférence choisie parmi :
- les PUR (polyuréthannes),
- les PVC (chlorure de polyvinyles),
- les PEHD et PEBD (polyéthylènes haute et basse densité),

8. Plinthe selon l'une quelconque des revendications 1 à 7, **caractérisée en ce que** le profilé (6) comporte au moins un, de préférence deux ou trois aimants (12), noyés dans une masse non magnétique, aimants qui coopèrent avec le profilé magnétique (4).

9. Plinthe selon l'une quelconque des revendications 1 à 8, **caractérisée en ce que** le profilé (4) comporte au moins un, de préférence deux ou trois aimants noyés dans une masse non magnétique, aimants qui coopèrent avec le profilé (6).

10. Plinthe selon l'une quelconque des revendications 1 à 9, **caractérisée en ce que** le profité 6 porte sur ses deux arêtes latérales (15), au niveau des ailes (8), au moins une lèvre (14) qui forme une étanchéité supplémentaire par appui contre le côté ou face (16) de la porte ; cette lèvre sera disposée du côté où la porte ne s'ouvre pas, afin de ne pas s'opposer à sa fermeture.

11. Plinthe selon l'une quelconque des revendications 1 à 10, **caractérisée en ce que** la partie supérieure du profilé (6) porte une couche mince ou « peau » de l'ordre du mm de mousse souple qui, dans le mouvement (V), viendra s'écraser et se comprimer contre le profilé (4); le profilé (4) peut être rigide afin de favoriser l'écrasement.

12. Plinthe selon l'une quelconque des revendications 1 à 10, **caractérisée en ce que** la partie supérieure du profilé (6) porte un ou plusieurs bourrelets en mousse souple, magnétique ou non, de faible épaisseur, de l'ordre du mm, répartis sur la surface supérieure du profilé (6).

13. Plinthe selon la revendication 12, **caractérisée en ce que** une telle mousse sera un PUR moussé.

14. Plinthe selon l'une quelconque des revendications 1 à 13, **caractérisée en ce que** le profilé (4) et le profilé (6) présentent, l'un une gorge (18) et l'autre une protubérance (19), de géométrie et dimensions adaptées pour s'encastrer l'une dans l'autre à la fermeture.

15. Plinthe selon l'une quelconque des revendications 1 à 14, **caractérisée en ce que** on prévoit un contact électrique (20) sur le profilé (4), correspondant à un contact électrique (21) sur le profilé (6), le contact correct ou l'enclenchement correct des profilés (6) et (4) fermant le circuit électrique et allumant un voyant alumineux signalant une étanchéité correcte, ceci dans les locaux industriels ou de bureaux, les zones sensibles.

16. Plinthe selon l'une quelconque des revendications 1 à 15, **caractérisée en ce que** le « chapeau », y compris les ailes (8), épouse et repose parfaitement sur le seuil (1), empêchant ainsi la poussière et l'eau de s'infiltrer puisque l'interstice vertical n'existe plus de part et d'autre du susdit joint de porte.

17. Plinthe selon l'une quelconque des revendications 1 à 16, **caractérisée en ce que** le profilé (1), est munis de guidages (11), harmonisés avec l'élément magnétique mobile (6), de façon à établir un rapport hauteur/ largeur apte à favoriser le fonctionnement harmonieux et durable dans le temps.

18. Plinthe selon l'une quelconque des revendications 1 à 17, **caractérisée en ce que**, la plinthe comprend un profilé rigide et statique, de préférence en aluminium fixé au sol, appelé seuil (1), ainsi qu'un profilé semi-rigide et statique ayant une aimantation apportée par un élément d'aimant fixé en sous-face de la porte (5), et un autre profilé semi-rigide mais mobile en matériau magnétique venant, se loger dans la gorge du profilé en aluminium.

19. Plinthe selon la revendication 18, **caractérisée en ce que** le seuil profilé (1) est un profilé bombé comportant en son centre au moins 3 gorges (3).

20. Plinthe selon la revendication 18, **caractérisée en ce que** le profilé est un joint magnétique mobile muni d'un « chapeau » (7) reposant directement sur le seuil empêchant ainsi la création d'un interstice entre le dit profil et le dit seuil ; il est aussi muni de trois jambes ou « branches» (6), qui se « glissent » dans les gorges (3) du dit seuil (1), les..géométries et dimensions des diverses pièces étant adaptées pour une parfaite coopération dans le mouvement vertical (V) et aussi pour assurer un très bon-guidage vertical du profilé mobile.

21. Plinthe selon la revendication 18, **caractérisée en ce que** le profilé semi-rigide et statique en matériau magnétique fixé en sous-face de la porte (5) a une forme convexe et coopère ainsi avec le profilé semi-rigide mais mobile en matériau magnétique qui lui a une forme concave favorisant ainsi la cohésion des deux éléments.

22. Plinthe selon l'une quelconque des revendications 1 à 21, **caractérisée en ce que** le « chapeau » anti-poussière dont les ailes (8), qui coopèrent avec le seuil dans le but d'assurer l'étanchéité, est de forme arrondie.

23. Plinthe selon l'une quelconque des revendications 1 à 21, **caractérisée en ce que** le « chapeau » (7) anti-poussière peut-être réalisé avec une pente et comporter un seul rebord, ou deux rebords.

## Patentansprüche

1. Fußleiste, umfassend ganz allgemein das Zusammenwirken von zwei magnetischen Elementen, umfassend mindestens die drei unten angeführten Elemente:
1) ein nicht magnetisches starres und statisches Profil (1) aus Aluminium, das am Boden (2) zwischen den Türstückverkleidungen der Tür befestigt ist und eine Rille (3) umfasst, die im Boden ausgenommen ist;
2) mindestens ein "magnetisches" statisches Profil (4), das an der Unterseite der Tür (5) befestigt ist;
3) ein weiteres "magnetisches" Profil (6), das allerdings vertikal in beide Richtungen beweglich ist (Pfeile V) und eine entsprechende Geometrie aufweist, um in offener Türposition in der Rille des Aluminiumprofils angeordnet zu werden, und umfassend an seinem oberen Teil ein eine "Kappe" bildendes Element (7), d.h. ein Element, das
- nicht in der Rille (3) angeordnet wird, sondern eine Ausstülpung im Bereich dieser Rille über dem Boden bildet;
- zwei seitliche Flügel (8) umfasst, die zumindest teilweise die seitlichen Teile (9) des festen Profils (1) überdecken;
- eine entsprechende Geometrie und Abmessung hat, um mit dem Spiel, das zwischen der Türschwelle und dem Boden vorhanden ist, vereinbar zu sein, um geeignet zu sein, bei der Vertikalbewegung (V) an das unter der Türschwelle befestigte Profil (4) anzuschließen, um kein gefährliches Hindernis beim Übertreten der Türschwelle darzustellen, und damit seine seitlichen Wände (10) bei ihrer Vertikalbewegung durch die seitlichen Innenwände (11) der Rille (3) geführt werden,
**dadurch gekennzeichnet, dass** die beiden Flügel (8) einen schräg nach außen zur Tür geneigten Querschnitt aufweisen.

2. Fußleiste nach Anspruch 1, **dadurch gekennzeichnet, dass** das Profil (6) drei vertikale "Schenkel" (13) umfasst.

3. Fußleiste nach einem der Ansprüche 1 bis 2, **dadurch gekennzeichnet, dass** die beiden Profile (4) und (6) halbstarr sind.

4. Fußleiste nach einem der Ansprüche 1 bis 2, **dadurch gekennzeichnet, dass** die beiden Profile aus einem starren Material bestehen.

5. Fußleiste nach einem der Ansprüche 1 bis 2, **dadurch gekennzeichnet, dass** eines der Profile starr und das andere halbstarr ist.

6. Fußleiste nach einem der Ansprüche 1 bis 5, **dadurch gekennzeichnet, dass** die Profile (4) und (6) aus einem Kunststoff oder Polymer bestehen, das mit magnetischen Partikeln beaufschlagt ist und eine entsprechende Dichte und Polarität aufweist, damit die Annäherung der Profile (4)und (6) (durch Schließen der Tür) die Bewegung (V) des Profils (6) nach oben und seine Verbindung mit dem Profil (4) unter Bildung einer Dichtung bewirkt.

7. Fußleiste nach einem der Ansprüche 1 bis 6, **dadurch gekennzeichnet, dass** der Kunststoff oder das Polymer vorzugsweise ausgewählt werden unter:
- den PUR (Polyurethanen),
- den PVC (Polyvinylchloriden),
- den PEHD und PEBD (Hart- und Weichpolyethylenen).

8. Fußleiste nach einem der Ansprüche 1 bis 7, **dadurch gekennzeichnet, dass** das Profil (6) mindestens einen, vorzugsweise zwei oder drei Magneten (12) umfasst, die in eine nicht magnetische Masse eingelassen sind, Magneten, die mit dem magnetischen Profil (4) zusammenwirken.

9. Fußleiste nach einem der Ansprüche 1 bis 8, **dadurch gekennzeichnet, dass** das Profil (4) mindestens einen, vorzugsweise zwei oder drei Magneten umfasst, die in eine nicht magnetische Masse eingelassen sind, Magneten, die mit dem Profil (6) zusammenwirken.

10. Fußleiste nach einem der Ansprüche 1 bis 9, **dadurch gekennzeichnet, dass** das Profil 6 an seinen beiden seitlichen Kanten (15) im Bereich der Flügel (8) mindestens eine Lippe (14) trägt, die eine zusätzliche Abdichtung durch Auflage an der Seite oder Fläche (16) der Tür bildet; wobei diese Lippe auf der Seite der Tür angeordnet ist, auf der sich die Tür nicht öffnet, um sich ihrem Schließen nicht entgegenzustellen.

11. Fußleiste nach einem der Ansprüche 1 bis 10, **dadurch gekennzeichnet, dass** der obere Teil des Profils (6) eine dünne Schicht oder "Haut" von ungefähr einem mm aus einem weichen Schaum trägt, die bei der Bewegung (V) komprimiert und an das Profil (4) gedrückt wird; wobei das Profil (4) starr sein kann, um das Zusammendrücken zu begünstigen.

12. Fußleiste nach einem der Ansprüche 1 bis 10, **dadurch gekennzeichnet, dass** der obere Teil des Profils (6) einen oder mehrere Wülste aus weichem magnetischem oder nicht magnetischem Schaum von geringer Dicke von ungefähr einem mm umfasst, die auf der Oberfläche des Profils (6) verteilt sind.

13. Fußleiste nach Anspruch 12, **dadurch gekennzeichnet, dass** ein solcher Schaum ein Schaumpolyurethan (PUR) ist.

14. Fußleiste nach einem der Ansprüche 1 bis 13, **dadurch gekennzeichnet, dass** das Profil (4) und das Profil (6) einerseits eine Rille (18) und andererseits eine Ausstülpung (19) mit einer entsprechenden Geometrie und Abmessung, um sich beim Schließen ineinanderzufügen, darstellen.

15. Fußleiste nach einem der Ansprüche 1 bis 14, **dadurch gekennzeichnet, dass** ein elektrischer Kontakt (20) auf dem Profil (4) vorgesehen ist, entsprechend einem elektrischen Kontakt (21) auf dem Profil (6), wobei der richtige Kontakt oder das richtige Verrasten der Profile (6) und (4) die elektrische Schaltung schließt und ein Lichtsignal auslöst, das eine richtige Abdichtung in den sensiblen Bereichen, und zwar in den Industrie- oder Büroräumen, anzeigt.

16. Fußleiste nach einem der Ansprüche 1 bis 15, **dadurch gekennzeichnet, dass** die "Kappe", inklusive der Flügel (8), an der Schwelle (1) perfekt an- und aufliegt, wobei auf diese Weise verhindert wird, dass Staub und Wasser eindringen, da der vertikale Zwischenraum beiderseits der oben erwähnten Türdichtung nicht mehr vorhanden ist.

17. Fußleiste nach einem der Ansprüche 1 bis 16, **dadurch gekennzeichnet, dass** das Profil (1) mit Führungen (11) versehen ist, die mit dem beweglichen magnetischen Element (6) abgestimmt sind, um ein Höhen-/Breiten-Verhältnis zu erzeugen, das geeignet ist, die harmonische und zeitlich dauerhafte Funktion zu begünstigen.

18. Fußleiste nach einem der Ansprüche 1 bis 17, **dadurch gekennzeichnet, dass** die Fußleiste ein starres und statisches Profil, vorzugsweise aus Aluminium, umfasst, das am Boden montiert ist, genannt Schwelle (1), sowie ein halbstarres und statisches Profil mit einer Magnetisierung umfasst, die von einem Magnetelement kommt, das an der Unterseite der Tür (5) befestigt ist, und ein weiteres halbstarres aber bewegliches Profil aus einem magnetischen Material umfasst, das in der Rille des Aluminiumprofils angeordnet wird.

19. Fußleiste nach Anspruch 18, **dadurch gekennzeichnet, dass** die Profilschwelle (1) ein bombiertes Profil ist, umfassend in seiner Mitte mindestens 3 Rillen (3).

20. Fußleiste nach Anspruch 18, **dadurch gekennzeichnet, dass** das Profil eine bewegliche magnetische Dichtung ist, die mit einer "Kappe" (7) versehen ist, die direkt auf der Schwelle aufliegt und so die Erzeugung eines Zwischenraums zwischen dem Profil und der Schwelle verhindert; sie ist auch mit drei Beinen oder "Schenkeln" (6) versehen, die in die Rillen (3) der Schwelle (1) "gleiten", wobei die Geometrien und Abmessungen der verschiedenen Teile für ein perfektes Zusammenwirken bei der Vertikalbewegung (V) und auch für die Gewährleistung einer sehr guten Vertikalführung des beweglichen Profils angepasst sind.

21. Fußleiste nach Anspruch 18, **dadurch gekennzeichnet, dass** das halbstarre und statische Profil aus magnetischem Material, das an der Unterseite der Tür (5) befestigt ist, eine konvexe Form hat und so mit dem halbstarren aber beweglichen Profil aus magnetischem Material zusammenwirkt, das seinerseits eine konkave Form hat, die so die Kohäsion der beiden Elemente begünstigt.

22. Fußleiste nach einem der Ansprüche 1 bis 21, **dadurch gekennzeichnet, dass** die Staubfang-"Kappe", deren Flügel (8) mit der Schwelle zusammenwirken, um die Abdichtung zu gewährleisten, von abgerundeter Form ist.

23. Fußleiste nach einem der Ansprüche 1 bis 21, **dadurch gekennzeichnet, dass** die Staubfang-"Kappe" (7) mit einem Gefälle ausgeführt sein kann und nur einen Rand oder zwei Ränder umfassen kann.

## Claims

1. Plinth of the type comprising, in a general way, the cooperation of two magnetic elements comprising at least the three elements below:
1) a static, rigid aluminium section (1) which is non-magnetic and is fixed to the floor (2) between the jambs of the door, and which comprises a channel (3) which is arranged in the floor;
2) at least one "magnetic", static section (4) which is fixed on the underside of the door (5);
3) another section (6) which is "magnetic" but is movable vertically (V) in both directions and has a geometry which is adapted to lodge, in the position with the door open, within the channel of the aluminium section, and comprises, at its upper part, an element which forms a "hat" (7), that is to say an element which:
- does not lodge within the channel (3) but, on the contrary, forms a protuberance above the floor at the said channel;
- comprises two lateral flanges (8) which at least partly overlap the lateral parts (9) of the fixed section (1);
- has a geometry and dimensions which are adapted to be compatible with the clearance that exists between the bottom of the door and the floor, so as to be capable of meeting up, in the course of the vertical movement (V), with the section (4) which is fixed under the bottom of the door, so as not to constitute a dangerous obstacle to crossing the door threshold, and so that its side walls (10) are guided in their vertical movement by the inner side walls (11) of the said channel (3);
**characterised in that** the two flanges (8) have a straight section which is inclined in a bevel towards the outside of the door.

2. Plinth according to Claim 1, **characterised in that** the section (6) comprises three vertical "branches" (13).

3. Plinth according to either of Claims 1 or 2, **characterised in that** the two sections (4) and (6) are semi-rigid.

4. Plinth according to either of Claims 1 or 2, **characterised in that** the two sections are made of a rigid material.

5. Plinth according to either of Claims 1 or 2, **characterised in that** one of the sections is rigid and the other semi-rigid.

6. Plinth according to any of Claims 1 to 5, **characterised in that** the sections (4) and (6) are made of a plastic or polymer material charged with magnetic particles which have a density and polarity which are adapted so that the coming of the sections (4) and (6) closer to one another (as a result of the closing of the door) causes the upward movement (V) of the section (6) and the joining of the latter to the section (4), forming a seal.

7. Plinth according to any of Claims 1 to 6, **characterised in that** the said plastic or polymer material will preferably be chosen from among the following:
- PUR's (polyurethanes);
- PVC's (polyvinyl chlorides);
- HDPE's and LDPE's (high-density and low-density polyethylenes).

8. Plinth according to any of Claims 1 to 7, **characterised in that** the section (6) comprises at least one, and preferably two or three, magnets (12) embedded in a non-magnetic masse, which magnets cooperate with the magnetic section (4).

9. Plinth according to any of Claims 1 to 8, **characterised in that** the section (4) comprises at least one, and preferably two or three, magnets embedded in a non-magnetic mass, which magnets cooperate with the section (6).

10. Plinth according to any of Claims 1 to 9, **characterised in that** the section (6) carries on its two lateral chamfers (15), at the flanges (8), at least one lip (14) which forms an additional seal by resting against the side or face (16) of the door; the said lip will be disposed on the side on which the door does not open, so as not to oppose the closing thereof.

11. Plinth according to any of Claims 1 to 10, **characterised in that** the upper part of the section (6) carries a thin layer or "skin", of the order of one millimetre, of flexible foam which, in the course of the movement (V), will be squashed and compressed against the section (4); said section (4) may be rigid in order to promote the squashing operation.

12. Plinth according to any of Claims 1 to 10, **characterised in that** the upper part of the section (6) carries one or more pads made of flexible foam, whether magnetic or not, which are of low thickness, of the order of one millimetre, and are distributed over the upper surface of said section (6).

13. Plinth according to Claim 12, **characterised in that** a foam of this kind will be a foamed PUR.

14. Plinth according to any of Claims 1 to 13, **characterised in that**, of the section (4) and the section (6), one has a channel (18) and the other a protuberance (19), which channel and protuberance have a geometry and dimensions which are adapted so that one fits into the other when closure occurs.

15. Plinth according to any of Claims 1 to 14, **characterised in that** an electrical contact (20) is provided on the section (4) in a manner corresponding to an electrical contact (21) on the section (6), correct contact or correct engagement of the sections (6) and (4) closing the electrical circuit and lighting an indicator light which signals correct sealing, this being the case in industrial or office premises, which are the sensitive areas.

16. Plinth according to any of Claims 1 to 15, **characterised in that** the "hat", including the flanges (8), hugs, and rests completely on, the threshold (1), thus preventing dust and water from getting in, since the vertical interstice no longer exists on either side of the aforesaid door seal.

17. Plinth according to any of Claims 1 to 16, **characterised in that** the section (1) is provided with guides (11) which are matched with the movable magnetic element (6) in such a way as to establish a height/width ratio which is capable of promoting functioning which is smooth and durable over time.

18. Plinth according to any of Claims 1 to 17, **characterised in that** the plinth comprises a static, rigid section, preferably made of aluminium and fixed to the floor, which is referred to as a "threshold" (1), as well as a static, semi-rigid section having magnetisation supplied by a magnet element which is fixed on the underside of the door (5), and another section which is semi-rigid but movable and made of magnetic material and which lodges within the channel of the aluminium section.

19. Plinth according to Claim 18, **characterised in that** the profiled threshold (1) is a cambered section which comprises at least 3 channels (3) in its centre.

20. Plinth according to Claim 18, **characterised in that** the section is a movable magnetic seal provided with a "hat" (7) which rests directly on the threshold, thus preventing the creation of an interstice between the said section and the said threshold; it is also provided with three legs or "branches" (6) which "slide" within the channels (3) of the said threshold (1), the geometries and dimensions of the various pieces being adapted for perfect cooperation in the vertical movement (V) and also to ensure very satisfactory vertical guidance of the movable section.

21. Plinth according to Claim 18, **characterised in that** the static, semi-rigid section which is made of magnetic material and is fixed on the underside of the door (5) has a convex shape and thus cooperates with the semi-rigid but movable section made of magnetic material which, for its part, has a concave shape that thus promotes cohesion of the two elements.

22. Plinth according to any of Claims 1 to 21, **characterised in that** the anti-dust "hat", including the flanges (8) which cooperate with the threshold for the purpose of ensuring sealing, is rounded in shape.

23. Plinth according to any of Claims 1 to 21, **characterised in that** the anti-dust "hat" (7) may be produced with a slope and comprise a single edge, or two edges.
